# EUROPÄISCHE PATENTANMELDUNG

(11) **EP 0 481 208 A1**
(43) Veröffentlichungstag der Anmeldung: **22.04.1992**
(21) Anmeldenummer: 91115111.6
(22) Anmeldetag: 06.09.1991
(51) Int. Cl.: F01L 25/06

(54) **Druckluftmotor**

(30) Priorität: 17.10.1990 DE 4032970
(71) Anmelder: WAGNER INTERNATIONAL AG, 9450 Altstätten (CH)
(72) Erfinder: Gübeli, Ferdinand, Dipl.-Ing.HTL, CH-9473 Gams (CH)
(74) Vertreter: Liesegang, Roland, Dr.-Ing.

(57) **Zusammenfassung**

Es wird ein Druckluftmotor geschaffen, bei dem seitlich neben dem Motorzylinder (10) ein Ventilblock (16) angeordnet ist, der zwei Umsteuerventile aufweist, nämlich ein Haupt- und ein Vor-Umsteuerventil (18,31), die parallel zueinander und zur Bewegungsrichtung des Motorkolbens (11) verschiebbar sind. Dabei wird das Vor-Umsteuerventil (31) mechanisch vom Motorkolben (11) betätigt, das dann seinerseits pneumatisch das Haupt-Umsteuerventil (18) steuert, welches die Druckluft zum Motorzylinder (10) umsteuert.

## Beschreibung

Die Erfindung betrifft einen Druckluftmotor nach dem Oberbegriff des Patentanspruchs 1. Ein solcher Druckluftmotor mit seitlich neben dem Motorzylinder angeordnetem Druckluft-Umsteuerventil ist in der nicht-vorveröffentlichten deutschen Patentanmeldung P 39 21 214.9 offenbart. Ausgehend von einem solchen Druckluftmotor ist es Aufgabe der vorliegenden Erfindung, die Steuerelemente für das Ansteuern des Umsteuerventils so auszubilden, daß der Druckluftmotor sehr kurz gebaut werden kann, trotzdem aber eine sehr exakte Umsteuerung gewährleistet ist. Die Lösung dieser Aufgabe ergibt sich aus den kennzeichnenden Merkmalen des Patentanspruchs 1.

Bei der Erfindung wird also in den seitlich neben dem Motorzylinder befindlichen Ventilblock ein zweites Umsteuerventil eingebaut, wobei dieses zweite Umsteuerventil als Vor-Umsteuerventil vom Motorkolben in dessen Endpositionen mechanisch betätigt wird, wohingegen das erste Umsteuerventil, als Haupt-Umsteuerventil, vom Vor-Umsteuerventil pneumatisch gesteuert wird und die Umsteuerung der Druckluft zum Antrieb des Motors vornimmt. Damit ergibt sich eine sehr kurze (niedrige) Baugröße für den Druckluftmotor. Weiterhin ist von Vorteil, daß sich das Vorsteuerventil in seinen beiden Schaltstellungen selbst hält und immer der erforderliche Druck auf dem Hauptsteuerventil liegt, so daß dieses seine Position nur verändern kann, wenn es einem entgegengesetzten Druck der Steuerdruckluft ausgesetzt wird.

Auf der Zeichnung ist eine Ausführungsform der Erfindung beispielsweise dargestellt. Es zeigen:
Fig. 1 einen Vertikalschnitt durch den Druckluftmotor,
Fig. 1A im vergrößerten Maßstab einen Ausschnitt aus Fig. 1 zur Erläuterung des Haupt-Umsteuerventils,
Fig. 2 einen Vertikalschnitt mit abgewinkelter Schnittebene durch den Druckluftmotor,
Fig. 2A im vergrößerten Maßstab einen Teilausschnitt aus Fig. 2 zur Erläuterung des Vor-Umsteuerventils,
Fig. 3 eine Teil-Schnittansicht zur Erläuterung der mechanischen Ansteuerung des Vor-Umsteuerventils und
Fig. 4 eine Draufsicht auf den Druckluftmotor.

Zum erleichterten Verständnis wird in der nachfolgenden Beschreibung so vorgegangen, daß zunächst anhand der Figuren 1 und 1A der Luftmotor, das Haupt-Umsteuerventil und die Art und Weise erläutert werden, wie das Haupt-Umsteuerventil den Luftmotor steuert. Erst anschließend werden dann das Vor-Umsteuerventil sowie die Art und Weise der Betätigung des Vorsteuerventils durch den Luftmotor und die Steuerung des Hauptsteuerventils durch das Vor-Steuerventil erläutert.

Der Luftmotor von Fig. 1 weist einen Motorzylinder 10 auf, der durch einen Motorkolben 11 in einen unteren Kolbenraum 12a und einen oberen Kolbenraum 12b unterteilt wird. Der Motorkolben 11 besitzt eine vertikale Kolbenstange 13 und ist mit dem Pumpenkolben 14 der anzutreibenden und unmittelbar unterhalb des Luftmotors angeordneten Kolbenpumpe 15 unmittelbar verbunden. Seitlich ist am Motorzylinder 10 ein Steuerblock 16 angeordnet, der eine vertikale Ventilkammer 17 aufweist, in der ein nach oben bzw. nach unten verschiebbares Haupt-Umsteuerventil 18, nachfolgend kurz Hauptsteuerventil genannt, untergebracht ist. Ohne in dieses zu münden, verlaufen mittig zur Ventilkammer 17 diagonal zueinander eine Druckluft-Zuführleitung 19 und eine ins Freie führende Abluftleitung 20, wobei die beiden Leitungen 19, 20 sich senkrecht zur Zeichenebene der Fig. 1 bzw. 1A erstrekken, wie dies dann aus der später zu erläuternden Fig. 4 ersichtlich ist. Weiterhin ist die Ventilkammer 17 mit sieben Steuer-Ein- bzw. Ausmündungen versehen, und zwar in Form von Ringnuten 17₁ bis 17₇, die zur Ventilkammer 17 hin in Bohrungen übergehen. Dabei sei an dieser Stelle lediglich erwähnt, daß die mittlere Steuermündung 17₄ mit der Druckluftzuführleitung 19 und die Mündungen 17₂ und 17₆ mit der Abluftleitung 20 in offener Verbindung stehen, wohingegen die Steuermündungen 17₃ und 17₅ über eine Leitung 21 mit der unteren Kolbenkammer 12a bzw. über eine Leitung 22 mit der oberen Kolbenkammer 12b verbunden sind.

Das Hauptsteuerventil 18 weist vier in der Kammer 17 abdichtend gleitende Ventilkörper auf, nämlich die Ventilkörper 18₁ bis 18₄. Diese Ventilkörper 18₁ bis 18₄ unterteilen die Ventilkammer 17 in fünf veränderbare Teilkammern 17₁₁ bis 17₁₅.

Zur Erläuterung der Funktionsweise des Hauptsteuerventils soll von der in den Fig. 1 und 1A gezeichneten Position ausgegangen werden, bei welcher sich das Hauptsteuerventil 18 in seiner oberen Position und der Motorkolben 11 gerade am Beginn seines Abwärtshubes aus der oberen in die untere Position befindet. Wie erwähnt, steht die Steuermündung 17₄ in offener Verbindung mit der Druckluftzuführleitung 19, mit der Folge, daß die in die Teilkammer 17₁₃ strömende Drucluft durch die Steuermündung 17₅ wieder austritt und über die Leitung 22 in die obere Kolbenkammer 12b strömt, dabei den Motorkolben 11 nach unten schiebend. Die Druckluft in der unteren Kolbenkammer 12a verläßt den Zylinderraum über die Leitung 21 und die Steuermündung 17₃, gelangt somit in die Teilkammer 17₁₂ und strömt schließlich über die Steuermündung 17₂ zur Abluftleitung 20. Die Teilkammer 17₁₄ steht zu diesem Zeitpunkt lediglich mit der Steuermündung 17e in offener Verbindung und damit über die Leitung 20 mit der Atmosphäre.

Hat der Motorkolben 11 seine tiefste Stellung erreicht, dann wird das Hauptsteurventil auf später zu erläuternde Weise umgeschaltet, d.h. aus seiner gezeichneten oberen Position in seine unterste Position verschoben, wobei für die Ventilkörper 18₁ bis 18₄ die untere Position auf der Zeichnung durch gestrichelte Linien angedeutet ist. In dieser unteren Position befinden sich dann innerhalb der mittleren Teilkammer 17₁₃ die Steuermündung 17₄ (wie dies auch in der oberen Position der Fall war), sowie die Steuermündung 17₃, nicht mehr jedoch die Steuermündung 17₅. Dies bedeutet, daß jetzt die in die Kammer 17₁₃ über die Steuermündung 17₄ eindringende Druckluft über die Steuermündung 17₃ und die Leitung 21 in die untere Kolbenkammer 12a geleitet wird, dabei den Motorkolben 11 nach oben schiebend, wohingegen die in der oberen, sich fortlaufend verkleinernden Kolbenkammer 12b befindliche Druckluft über die Leitung 22 und die Steuermündung 17₅ in die Teilkammer 17₁₄ gelangt und von dieser über die Steuermündung 17₆ und die Ableitung 20 in die Atmosphäre. Die Teilkammer 17₁₂ steht dabei lediglich mit der Steuermündung 17₂ und damit ebenfalls über die Leitung 20 mit der Atmosphäre in Verbindung. Wird das Hauptsteuerventil 18 im "richtigen" Zeittakt aus der oberen in die untere Steuerposition und umgekehrt verschoben, steuert es die Druck- luft auf die beschriebene Weise, so daß die Druck- luft den Motorkolben 11 im entsprechenden Zeittakt hin- und herbewegt.

Die erwähnte Hin- und Herverschiebung des Hauptsteuerventils 18 erfolgt pneumatisch, und zwar durch ein Hilfs-Umsteuerventil, das am besten in den Figuren 2 und 2A ersichtlich ist. Dabei ist im Ventilblock 16 eine zweite Ventilkammer 30 vorgesehen, und zwar parallel zur ersten Ventilkammer 17 des Hauptsteuerventils 18. In der zweiten Ventilkammer 30 ist ein Hilfs-Umsteuerventil, nachfolgend kurz Hilfssteuerventil 31 genannt, zwischen zwei Positionen verschiebbar gelagert. Das Hilfssteuerventil 31 weist zwei Ventilkörper 31₁ und 31₂ auf, und die Ventilkammer 30 ist mit vier Steuermündungen in Form von Ringnuten 30₁ bis 30₄ versehen, die zur Ventilkammer 30 hin in Bohrungen übergehen. Dabei sind die Steuermündungen 30, und 30₄ mit der Atmosphäre in Verbindung, wohingegen die Steuermündungen 30₂ und 30₃ mit den Steuermündungen 17₁ bzw. 17₇ des Hauptsteuerventils 18 verbunden sind. Schließlich ist noch eine zentrale Einmündung 30₅ vorgesehen, die mit der Druckluftzuführleitung 19 in Verbindung steht. Wie ersichtlich, unterteilen die beiden Ventilkörper 31₁ und 31₂ die Ventilkammer 30 in drei Teilkammern 30₁₁, 30₁₂ und 30₁₃.

Zur Erläuterung der Funktionsweise des Hilfssteuerventils 31 wird von der in Fiq. 2 darqestellten Position, also seiner oberen Position, ausgegangen. In dieser oberen Position steht die mittlere Teilkammer 30₁₂ zum einen über die Mündung 30₅ mit der Druckluftzufuhr und andererseits über die Mündung 30₃ mit der Mündung 17₇ des Hauptsteuerventils 18 und damit dessen Teilkammer 17₁₅ in Verbindung. Das heißt, das Vorsteuerventil 31 führt in seiner oberen Steuerposition der Teilkammer 17₁₅ des Hauptsteuerventils 18 Druckluft zu, drückt dieses somit nach unten bzw. hält es in seiner unteren Position. Zu diesem Zeitpunkt stehen die Teilkammern 17₁₁ des Hauptsteuerventils und die damit verbundene Mündung 30₂ der Teilkammer 3011 des Vorsteuerventils 31 über die Mündung 30₁ mit der Atmosphäre in Verbindung, werden also entlüftet. Wird nun - auf noch zu erläuternde Weise - das Vorsteuerventil 31 aus seiner oberen in seine untere - nicht gezeichnete - Position gebracht, dann befindet sich die Mündung 17₃ nicht mehr innerhalb der mit der Druckluftzufuhr in Verbindung stehenden Teilkammer 17₁₂, sondern innerhalb der Teilkammer 17₁₃, mit der Folge, daß die Teilkammer 17₁₅ des Hauptventils 18 über die Mündung 17₇, die Mündung 30₃ und die Mündung 30₄ in die Atmosphäre entlüftet wird. Zugleich aber gelangt die Mündung 17₂ in Verbindung mit der mittleren Teilkammer 30₁₂, mit der Folge, daß jetzt die Teilkammer 17₁₁ des Hauptventils 18 über die Mündung 17 mit Druckluft versorgt wird, die Druck-Luft also das Hauptsteuerventil 18 nach oben (in die gestrichelte Position) schiebt. Eine Umsteuerung des Vorsteuerventils 31 bewirkt also unmittelbar eine Umsteuerung des Hauptsteuerventils 18, bei dem gezeichneten Ausführungsbeispiel in der Weise, daß bei einer Umsteuerung des Vorsteuerventils aus seiner oberen in seine untere Position, das Hauptsteuerventil von seiner unteren in seine obere Position umgesteuert wird.

Es verbleibt nun zu erläutern, auf welche Weise die Umsteuerung des Vorsteuerventils 31 erfolgt. Wie aus den Figuren 3 und 4 ersichtlich ist, befindet sich an jeder der Stirnwände des Motorzylinders 10 ein Stößel 40, der über einen Kipphebel 41 mit der Stirn des Vorsteuerventils 31 in kraftschlüssiger Verbindung steht. In der Position von Fig. 3 befindet sich der Stößel 40 in seiner unteren Position, das Vorsteuerventil 31 in seiner oberen Position (ähnlich Fig. 2). Dabei wird das Vorsteuerventil 31 durch die Druckluft in dieser oberen Position gehalten, so daß keine mechanische Feder erforderlich ist. Fährt nun bei seinem Aufwärtshub der Motorkolben 11 nach oben, so drückt er schließlich bei seiner Annäherung an die obere Zylinderstirn den Stößel 40 nach oben, womit über die Schwenkung des Kipphebels 41 das Vorsteuerventil 31 aus seiner oberen in seine untere Position gestoßen wird. Zusammenfassend ist also zu sagen: Der hin- und hergehende Motorkolben 11 schaltet über die Stößel 40 mechanisch das Vor- steuerventil 31 taktgerecht um, und das Vorsteuerventil 31 schaltet seinerseits pneumatisch das Hauptsteuerventil 18, wobei sich das Vorsteuerventil 31 in seinen beiden Schaltstellungen selbst hält und immer der für die gewünschte Betätigungsrichtung erforderliche pneumatische Druck auf dem Hauptsteuerventil liegt, so daß dieses seine Position nur verändern kann, wenn es einem entsprechenden gegengesetzten Druck der Druckluft ausgesetzt wird.

Das Wesentliche der Erfindung besteht also darin, daß neben dem eigentlichen Hauptschieber, der die pneumatische Steuerung der beiden Arbeitsräume vornimmt, ein zusätzlicher pneumatischer, den Hauptschieber steuernder Hilfsschieber vorgesehen ist, der in seinen Endstellungen zwar gemäß der Stellung des Arbeitskolbens betätigt wird, jedoch einstückig ausgebildet ist und somit für beide Schaltpositionen, also sowohl diejenige der Abluft als auch diejenige der Zuluft für den Hauptschieber, immer sicherstellt, daß die beiden Signale (Zuluftsignal wie Abluftsignal) immer gleich und immer über die gesamte Schaltzeit vorhanden sind, und darüberhinaus, daß dem Hauptschieber immer ein positives Drucksignal zur Verfügung steht, so daß durch Erschütterungen oder sonstige äußere Einflüsse beide Schieber ihre Stellung nicht veränder können, selbst wenn sie im Augenblick vom Arbeitskolben kein Signal erhalten.

## Patentansprüche

1. Druckluftmotor mit einem in einem Zylinder verschiebbaren Kolben, einer Kolbenstange und einem die Antriebsdruckluft umsteuernden Ventil, das seitlich neben dem Motorzylinder angeordnet und in einer Richtung parallel zur Bewegungsrichtung des Motorkolbens verschiebbar ist, dadurch gekennzeichnet, daß das die Antriebsdruckluft umsteuernde Ventil als Haupt-Umsteuerventil (18) seinerseits durch ein einstückig ausgebildetes Vor-Umsteuerventil (31) pneumatisch steuerbar ist,das gemeinsam mit dem Haupt-Umsteuerventil (18) in einem seitlich neben dem Motorzylinder (10) angeordneten Ventilblock (16) untergebracht und ebenfalls inseiner Richtung parallel zur Bewegungsrichtung des Motorkolbens (11) verschiebbar ist, und daß an den Stirnflächen des Motorzylinders (10) vom Motorkolben (11) betätigbare Stößel (40) vorgesehen sind, die über Kipphebel (41) am Vor-Umsteuerventil (31) angreifen.

2. Druckluftmotor nach Anspruch 1, dadurch gekennzeichnet, daß Haupt- und Vor-Umsteuerventil (18, 31) jeweils mehrere Ventilkörper (18₁ bis 18₄; 31i, 31₂) aufweisen und in zylindrischen Ventilkammern (17; 30) verschiebbar sind, in die Ein- und Ausmündungen (17₁ bis 17₇; 30₁ bis 30₅) eingeformt sind, wobei die Ventilkörper (18₁ bis 18₄) die Ventilkammern (17; 30) in Teilkammern (1711 bis 17₁₅; 30ₙ bis 30₁₃) verschiebbarer Position unterteilen.

3. Druckluftmotor nach Anspruch 2, dadurch gekennzeichnet, daß das Haupt-Umsteuerventil (18) vier Ventilkörper (18₁ bis 18₄) und das Vor-Umsteuerventil (31) zwei Ventilkörper (31₁, 31₂) aufweisen, welche die Ventilkammer (17) des Haupt-Umsteuerventils (17) in fünf Teilkammern ( 17₁₁ bis 17₁₅) und die Ventilkammer (30) des Vor-Umsteuerventils (31) in drei Teilkammern (30₁₁ bis 30₁₃) unterteilen und daß die jeweils mittleren Teilkammern (17₁₃; 30₁₂) mit der Druckluftzufuhr (19) dauernd verbunden sind.

4. Druckluftmotor nach Anspruch 3, dadurch gekennzeichnet, daß die beiden äußeren Teilkammern (17₁₁, 17₁₅) des Haupt-Umsteuerventils (18) mit Ein- bzw. Ausmündungen (30₂, 30₃) des Vor-Umsteuerventils (31) wechselweise verbindbar sind.
